# EUROPÄISCHE PATENTSCHRIFT

(11) **EP 0 025 114 B1**
(45) Veröffentlichungstag und Bekanntmachung des Hinweises auf die Patenterteilung: **13.07.1983**
(21) Anmeldenummer: 80104538.6
(22) Anmeldetag: 31.07.1980
(51) Int. Cl.: B29J 5/10

(54) **Verfahren und Vorrichtung zum Strangpressen eines Gemenges aus pflanzlichen Kleinteilen und Bindemitteln**
Method and device for extruding a mixture of plant particles and binding agents
Procédé et dispositif pour extruder un mélange de copeaux végétaux et d'agglomérants

(30) Priorität: 09.08.1979 DE 2932406
(43) Veröffentlichungstag der Anmeldung: 18.03.1981
(73) Patentinhaber: Heggenstaller, Anton, D-8891 Unterbernbach (DE)
(72) Erfinder: Heggenstaller, Anton, D-8891 Unterbernbach (DE)
(74) Vertreter: Ernicke, Hans-Dieter, Dipl.-Ing.

## Beschreibung

Die Erfindung bezieht sich auf ein Verfahren und eine Vorrichtung zum Strangpressen eines Gemenges aus pflanzlichen Kleinteilen und Bindemittel, das aus einem Zuführbehälter durch einen mittels eines Schließschiebers absperrbaren Schacht in einen Füllraum einer Kolbenstrangpresse taktweise gefördert und durch einen die Querschnittsform des Stranges bestimmenden Formkanal sowie durch einen sich daran anschließenden, mit ausweichfähigen Wandabschnitten versehenen beheizten Aushärtekanal gepreßt wird.

Ein Verfahren mit diesen Merkmalen geht aus der DE-A-2714256 als bekannt hervor. Damit wurde angestrebt, die Formgenauigkeit des zu bildenden Stranges, dessen Oberflächenqualität und dessen homogene Abbindung zur Erzielung hochwertiger Erzeugnisse zu verbessern.

In der Praxis wurden bisher Kaltstrangpressen eingesetzt, die einen verhältnismäßig kurzen Hub von z. B. 150 mm, eine verhältnismäßig hohe Frequenz von z. B. 100 bis 120 Hübe/min und demgemäß eine sehr hohe Verdichtung von z. B. 10 : 1 besitzen. Ähnliche Werte sind in der Strangpressherstellung von Spanplatten üblich. Der auf diese Weise herstellbare Strang weist eine sehr hohe Dichte und demgemäß ein sehr großes spezifisches Gewicht auf.

Um die Dichte zu reduzieren und kontrollierbar einzustellen, wendet man das erwähnte Verfahren nach der DE-A-27 14 256 an, bei dem Wandabschnitte des Aushärtekanals während des Preßhubes geringfügig ausweichen. Auf diese Weise wird die Reibung während des Strangvorschubes wesentlich vermindert. Außerdem wird der Strang beim Rückwärtshub des Preßkolbens in eingespannten Zustand belassen, was zur Folge hat, daß die Abbindung der einzelnen Späne nicht so sehr durch pulsierende Kräfte gestört wird.

Die Struktur der auf diese Weise hergestellten Stränge weist eine nahezu gleichförmige Ausrichtung der Späne etwa parallel oder in konvexer Schichtung zur Preßfläche des Strangpreßkolbens auf. Solche Stränge brechen unter Biegebelastung parallel zu dieser Schichtung der Späne.

Man hat nun versucht, die Späne im noch nicht ausgehärteten Zustand zusätzlich in einer Richtung zu verformen, die im wesentlichen senkrecht zur Oberfläche des Stranges liegt, um erst danach den Strang auszuhärten. Eine solche für die Spanplattenherstellung bestimmte Lehre ist der DE-A-1703414 entnehmbar. Diese Verformung der Späne glaubte man dadurch erreichen zu können, daß der Preßstempel in einen stufenförmig verengten Zylinder eingeführt wird. Die gleiche Tendenz beobachtet man aber auch, wenn der Zylinder keine solche stufenförmige Verengung aufweist, und zwar deswegen, weil bei dem kurzen Hub des Preßstempels und der hohen Reibung des Stranges am Form- bzw. Aushärtekanal sich im peripheren Bereich des Stranges ein größerer Widerstand als im mittleren Bereich einstellt. Stränge mit solchen peripher gekrümmt verlaufenden Spänen haben keine wesentlich höhere Festigkeit gegen Biegebeanspruchung. Ihre Bruchfläche weist eine Kalottenform auf.

Andere Maßnahmen zur Beeinflussung der Späneschichtung und Verteilung im Strang sind bisher unbekannt geblieben.

Mit der Erfindung wird die Aufgabe gestellt, ein Verfahren zum Strangpressen von mit Bindemittel versetzten pflanzlichen Kleinteilen aufzuzeigen, mit dem es möglich ist, die Orientierung der Späne aus der parallel oder konvex zur Preßfläche befindlichen Lage in über den gesamten Querschnitt des Stranges zur Erhöhung der Festigkeit unterschiedlich gerichtete Lagen, möglichst in einen intensiv verfilzten Zustand, zu überführen.

Die Erfindung geht von der Erkenntnis aus, daß die Festigkeit eines stranggepreßten Gegenstandes um so höher ist, je weniger die einzelnen Späne in der bei bekannten Verfahren üblichen vorwiegend parallelen Lage zur Strangpreßfläche verbleiben.

Diese Aufgabe konnte, ausgehend von der DE-A-27 14 256, überraschenderweise dadurch gelöst werden, daß der Schließschieber vor jedem Preßhub mindestens zweimal, vorzugsweise dreimal, hin- und herbewegt wird und daß danach das Gemenge über eine Strecke von 400 bis 800 mm, vorzugsweise 600 mm, bei konstanter Vorschubgeschwindigkeit des Preßkolbens über einen überwiegenden, ersten Bereich der Preßstrecke unter Verfilzung verdichtet wird.

Es konnte überraschenderweise festgestellt werden, daß sich die Orientierung der Späne im Strang ganz wesentlich ändert, wenn der Hub des Preßkolbens gegenüber bekannten Ausführungen erheblich verlängert wird. Der verlängerte Hub des Preßkolbens führt offenbar dazu, daß sich die einzelnen ursprünglich willkürlich im Füllraum angesammelten Späne auf dem Verdichtungsweg in eine mehr parallel oder schräg zur Strangrichtung befindlichen Lage orientieren können und jedenfalls in keiner Weise vom Preßstempel in eine auch nur angenäherte parallele Lage zu seiner Preßfläche gezwungen werden. Züfolge der weitgehend konstanten Vorschubgeschwindigkeit entsteht auch in Verbindung mit den ausweichfähigen Wandabschnitten des Aushärtekanals eine geringere Dichte des Stranges, die eigentümlicherweise in Verbindung mit der erzielbaren Gefügestruktur eine wesentlich höhere Festigkeit des fertigen Stranges als bei vergleichbaren bekannten Strängen erzielen läßt. Wissenschaftliche Messungen haben ergeben, daß nach dem Verfahren der Erfindung eine um dreißig Prozent höhere Festigkeit als bei den herkömmlichen Strangpreßverfahren erzielt werden konnte.

Diese Festigkeitssteigerung hat es möglich gemacht, nach der Erfindung hergestellte Stränge für die Anfertigung von tragfähigen Balken einzusetzen, indem diese Stränge an einander gegenüberliegenden oder an allen Seiten mit Naturholzschichten oder dgl. verleimt werden.

Ein anderes wesentliches Anwendungsgebiet für die nach der Erfindung hergestellten Stränge ist die Verarbeitung zu Palettenklötzen, die alle vom Verwender gewünschten Bedingungen, insbesondere Bruchunempfindlichkeit, Stoßfestigkeit, Abscherfestigkeit, Härte und Zähigkeit der Mantelfläche, Verklebungseigenschaft und Nagelfähigkeit der Stirnfläche sowie Witterungsbeständigkeit erfüllen. Da die erfindungsgemäßen Stränge eine gegenüber bekannten Strängen geringere Wichte aufweisen, kommt zu den genannten technologischen Vorteilen auch die erhebliche Gewichtsersparnis und daher Kostenminderung.

Es ist durch die DE-A-26 02 822 bekannt, das Gemenge in zwei zueinander rechtwinkeligen Richtungen vorgepreßt dem Füllraum einer Kolbenstrangpresse zuzuführen, von wo aus der Strang durch einen beheizten Aushärtekanal mit einer Vorschubgeschwindigkeit von 0,053 m/sek gepreßt und beidseitig kaschiert wird. Die Vorschubgeschwindigkeit des gepreßten Stranges gibt aber wegen der unerwähnten Verdichtung keinen Rückschluß auf die Vorschubgeschwindigkeit des Strangpreßkolbens, zumal diesem ein vorgepreßtes Gemenge, nicht aber eine lose Schüttung des Gemenges vorgelegt wird.

In der eingangs erwähnten DE-A-2714 256 ist von einem verhältnismäßig langen Arbeitsweg des Strangpreßkolbens die Rede, dessen Länge aber nicht definiert und außerdem in Zusammenhang mit der dort offenbarten anderen Aufgabe, nämlich der Formgenauigkeit und der Oberflächenbeschaffenheit des Stranges, steht.

Demgegenüber lehrt die Erfindung gemäß Anspruch 5, den Hub des Preßkolbens zur Erzeugung einer Verfilzung im Gemenge während des Verdichtens mit ca. 400 bis 800 mm, insbesondere 600 mm, und die Vorschubgeschwindigkeit des Kolbens mit 0,02 bis 1,5 m/sek zu bemessen. Zweckmäßigerweise wird der Kolben im Preßhub mit einer überwiegend konstanten Vorschubgeschwindigkeit angetrieben, wozu sich hydraulische Steuerungen besonders eignen. Es hat sich aber auch als vorteilhaft erwiesen, die Vorschubgeschwindigkeit stufenweise zu verändern, indem bei Beginn des Preßhubes mit einer höheren Vorschubgeschwindigkeit als im Endbereich gearbeitet wird. Die Umschaltung auf die langsamere Stufe kann beispielsweise bei 4/5 des Preßhubes liegen.

Eine weitere Verbesserung der Erfindung wird dadurch erreicht, daß die Preßfläche des Kolbens im Mittelbereich gegenüber dem peripheren Bereich zurückversetzt ausgebildet und zusätzlich gewellt profiliert ist, wobei es sich empfiehlt, die Preßfläche des Kolbens entlang des Umfanges gewellt auszubilden und die einzelne Welle unter Querschnittsverminderung in Richtung zur Preßflächenmitte verlaufen zu lassen.

Durch die DD-A-11 158 ist es bekannt, die Stirnfläche des Strangpreßkolbens sägezahnartig zu profilieren, um die Preßmasse nach der Mitte zu fördern und ein Ableiten des Druckes von den Wänden des Preßraumes herbeizuführen.

Demgegenüber hat die erfindungsgemäße Maßnahme nicht nur den Vorteil, daß die aneinander zur Anlage kommenden Preßschichten uneben, d. h. miteinander verzahnt sind. Es konnte vielmehr beobachtet werden, daß durch die Profilierung der Preßfläche nach der Erfindung der Fließvorgang der Späne während des Verdichtungsweges begünstigt wird, indem die Späne eine von der ursprünglichen Preßrichtung seitlich abweichende Komponente erfahren. Der Verfilzungsvorgang wird dadurch gesteigert.

Einen günstigen Einfluß hat auch die Querschnittsgestaltung des Form- und Aushärtekanals, wobei vom Stand der Technik nach der DE-A-2714256 ausgegangen wird, daß im Anschluß an einen Strangpreßfüllraum ein gekühlter Formkanal und daran anschließend ein beheizter Aushärtekanal vorgesehen sind. Hierzu lehrt die Erfindung, daß der Austrittsquerschnitt des Formkanals größer als dessen Eintrittsquerschnitt, aber kleiner als der mit geringem Abstand davon distanzierte Eintrittsquerschnitt des ersten Abschnittes des Aushärtekanals ist und daß der Aushärtekanal am Ende dieses ersten Abschnittes einen bis auf das Fertigmaß des Stranges erweiterten Austrittsquerschnitt aufweist.

Mit einer solchen Anordnung des Form- und Aushärtekanals wird nicht nur, wie beim erwähnten Stand der Technik, die gewünschte Dichte des Stranges beherrscht, sondern außerdem der nach der hauptsächlichen Lehre der Erfindung gewünschte Fluß der Späne während des Ver- . dichtungsvorganges gefördert. Mit der erfindungsgemäßen Querschnittgestaltung der Kanäle wird das Gegenteil von der Lehre nach der DE-A-17 03 414 herbeigeführt, indem die peripheren Späne nicht etwa - wie beim Stand der Technik - parallel zur Mantelfläche des Stranges umgebogen werden. Die Struktur der Späne und ihre Orientierung bleibt beim erfindungsgemäßen Verfahren hinsichtlich der gegenseitigen Verfilzung praktisch über den gesamten Querschnitt erhalten, wobei lediglich beobachtet werden kann, daß die Späne im peripheren Bereich nicht umgebogen sondern eher parallel über ihre ganze Länge zur Mantelfläche ausgerichtet sind.

Biegeversuche mit den erfindungsgemäß hergestellten Strängen haben überraschende Bruchlinien gezeigt, die nicht etwa senkrecht zur Mantelfläche oder entlang einer konkaven bzw. kalottenförmigen Fläche verlaufen sondern ganz unvorhergesehen sich im spitzen Winkel zur Stranglängsachse erstrecken. Aus den Bruchlinien kann man deutlich erkennen, daß sich die erhöhte Festigkeit der erfindungsgemäß hergestellten Stränge aus der höheren Beanspruchbarkeit der einzelnen Späne und ihrer gegenseitigen Verklebung zufolge ihrer Verfilzung und teilweisen Längsorientierung, parallel zur Strangrichtung, ergibt.

Einen nicht unwesentlichen Einfluß auf den besonderen Erfolg der Erfindung hat auch die Anwendung eines Schließschiebers, der vor jedem Preßhub mindestens zweimal, vorzugsweise dreimal, hin- und herbewegt wird. Auf diese Weise erreicht man einerseits eine gleichmäßigere Befüllung des Füllraumes unter Vermeidung von Lunkerbildungen sowie ein besseres Entlüften der im Zylinder vorhandenen Luft. Andererseits trägt diese Maßnahme wesentlich dazu bei, den Grad der Verfilzung der Späne über den gesamten Umfang einstellbar zu machen. Je mehr Schieberbewegungen je Kolbenhub stattfinden, desto intensiver wird die Verfilzung.

Einzelheiten sind in der Zeichnung schematisch und beispielsweise dargestellt. Es zeigen :
Figur 1 einen schematischen Längsschnitt durch eine Strangpreßvorrichtung,
Figur 2 einen Querschnitt nach der Linie 11-11 gemäß Fig. 1,
Figur 3 eine Stirnansicht auf einen Strangpreßkolben und
Figur 4 einen Längsschnitt durch den Strangpreßkolben entlang der Linie IV-IV gemäß Fig. 3.

Beim Ausführungsbeispiel der Fig. 1 wird das Gemenge aus pflanzlichen Kleinteilen und Bindemittel durch einen Zuführbehälter 1 in einen Füllraum 3 gebracht, wobei die Austrittsöffnung des Zuführbehälters 1 durch einen Schließschieber 2 verschlossen ist, der mittels einer Hubeinrichtung 6 gemäß Fig. 2 hin- und herbewegbar ist. Eine im Schließschieber 2 befindliche Durchtrittsöffnung 5 kommt während dieser Hin-und Herbewegung zur Austrittsöffnung des Zuführbehälters 1 in Deckungsgleichheit und erlaubt es, das Gemenge in einen Füllraum 3 fallen zu lassen.

Wenn man den Schließschieber 2 vor jedem Preßhub, der durch einen Preßkolben 4 ausgeführt wird, mehrfach, vorzugsweise dreimal, hin-und herbewegt, erreicht man eine bessere und homogenere Befüllung des Füllraumes 3, wobei zugleich auch die Entlüftung des Füllraumes 3 begünstigt wird. Außerdem erhält man durch die Anzahl der Schieberbewegungen eine Beeinflußbarkeit des Verfilzungsgrades der Späne im gepreßten Strang. Der Hub des Schiebers 2 ist vorzugsweise so bemessen, daß die Durchtrittsöffnung 5 am Ende jedes Hubes außerhalb des Querschnittsbereiches des Füllraumes 3 bzw. der Austrittsöffnung des Zuführbehälters 1 zu liegen kommt.

Der Kolben 4 weist einen gegenüber vorbekannten Ausführungsformen wesentlich vergrößerten Hub, beispielsweise in einer Größenordnung von 600 mm auf. Er schiebt das im Füllraum 3 angesammelte Gemenge in einen Formkanal 7, der beim Ausführungsbeispiel der Erfindung gekühlt ausgebildet ist. Der Eintrittsquerschnitt 10 dieses Formkanals 7 ist kleiner als dessen Austrittsquerschnitt 1 bemessen. In einem bevorzugten Ausführungsbeispiel beträgt die Länge des Formkanals 7 zwischen 200 und 800 mm, während die in einer Dimension gemessene Vergrößerung des Austrittsquerschnittes 11 etwa zwischen 0,5 bis 4 mm gegenüber der betreffenden Dimension des Eintrittsquerschnitts 10 beträgt.

An den Formkanal 7 schließt sich ein erster Abschnitt 8 des Aushärtekanals mit einer gewissen Distanz an, die durch den Spalt 15 dargestellt ist. Die Breite dieses Spaltes kann beispielsweise 3 bis 5 mm betragen. Da der erste Abschnitt 8 des Aushärtekanals beheizt ist, bedingt dieser Spalt 15 eine thermische Isolierung zum gekühlten Formkanal 7. Der Abschnitt 8 kann auch mit Hochfrequenz durchheizt werden. Der Eintrittsquerschnitt 12 des Abschnittes 8 ist wiederum größer als der Austrittsquerschnitt 11 des Formkanals 7 ausgebildet. Bei einem Beispiel beträgt die in einer Dimension gemessene Vergrößerung etwa 0,4 mm gegenüber dem Austrittsquerschnitt 11. Der erste Abschnitt 8 kann bei diesem Ausführungsbeispiel eine Länge von ca. 1 500 mm besitzen. Am Ende weist der Austrittsquerschnitt 13 dieses Abschnittes 8 eine größere lichte Weite als der Eintrittsquerschnitt 12 auf. Die Differenz zwischen beiden Querschnitten 12, 13 kann, in einer Dimension gemessen, beim Beispiel zwischen 0,4 bis 5 mm betragen. Erst mit diesem Austrittsquerschnitt 13 wird der Fertigmaßquerschnitt 14 für den zu bildenden Strang erreicht. Der sich anschliessende zweite Abschnitt 9 des Aushärtekanals weist dann in seinem Querschnitt die gleiche Größe wie der Austrittsquerschnitt 13 auf. Während aber der Formkanal 7 und der erste Abschnitt 8 des Aushärtekanals aus vorzugsweise ortsfesten Kanalwänden gebildet wird, kann der zweite Abschnitt 9 des Aushärtekanals ausweichfähig angeordnete Wandabschnitte besitzen.

Mit dieser in einer nicht unerheblichen Länge sich fortsetzenden konischen oder keilförmigen Erweiterung der Kanäle 7, 8 wird zugleich das Quellvermögen des verdichteten Stranges aufgefangen, ohne daß es zu einer Blockierung des Stranges kommt.

In den Beispielen der Fig. 3 und 4 ist gezeigt, wie die Stirnfläche 17 eines Strangpreßkolbens 4 zweckmäßigerweise gestaltet werden kann. Beim Ausführungsbeispiel besitzt der Kolben 4 eine zentrische Bohrung. Demgemäß ist der Kolben auf einer ortsfesten Stange geführt, die in nicht dargestellter Weise den Zylinder durchsetzt. Auf diese Weise ist es möglich, im Strang ebenfalls eine durchlaufende Bohrung zu erhalten.

Die Preßfläche 17 des Kolbens 4 weist erhabene und zurückversetzte Bereiche 18 bzw. 19 auf, die sich beim Ausführungsbeispiel vom Rand des Kolbens strahlenförmig in Richtung zum Mittelbereich erstrecken. Der Mittelbereich des Kolbens ist gegenüber dem Randbereich zurückversetzt ausgebildet. Die erhabenen Bereiche 18 weisen am Rand des Kolbens die größere Breite auf und verjüngen sich in Richtung zum mittleren Bereich des Kolbens. Das gleiche ist bei den zurückversetzten Bereichen 19 vorgesehen. Auf diese Weise wird eine Verzahnung der in Verdichtung befindlichen Masse mit der bereits verdichteten Masse herbeigeführt. Zugleich erfahren aber die in einem gewissen Strömungsfluß befindlichen Späne eine quer zur Strangpreßrichtung gerichtete Bewegungskomponente, welche den Verfilzungsvorgang der Späne untereinander fördert.

Es ist selbstverständlich möglich, die Profilierung der Preßfläche 17 auch auf andere Weise durchzuführen, indem man beispielsweise konzentrische oder spiralenförmige Wulste und Vertiefungen vorsieht.

Mit der gezeigten Anordnung ist es möglich, Stränge mit Wichten von 350 bis 850 kg/m³, speziell 400 bis 600 kg/m³, herzustellen.

## Patentansprüche

1. Verfahren zum Strangpressen eines Gemenges aus pflanzlichen Kleinteilen und Bindemittel, das aus einem Zuführbehälter (1) durch einen mittels eines Schließschiebers (2) absperrbaren Schacht in einen Füllraum (3) einer Kolbenstrangpresse taktweise gefördert und durch einen die Querschnittsform des Stranges bestimmenden Formkanal (7) sowie durch einen sich daran anschliessenden, mit ausweichfähigen Wandabschnitten versehenen beheizten Aushärtekanal (8, 9) gepreßt wird, dadurch gekennzeichnet, daß der Schließschieber (2) vor jedem Preßhub mindestens zweimal, vorzugsweise dreimal, hin- und herbewegt wird und daß danach das Gemenge über eine Strecke von 400 bis 800 mm, vorzugsweise 600 mm, bei konstanter Vorschubgeschwindigkeit des Preßkolbens (4) über einen überwiegenden, ersten Bereich der Preßstrecke unter Verfilzung verdichtet wird.

2. Verfahren nach Anspruch 1, dadurch gekennzeichnet, daß das Gemenge im Verhältnis von etwa 2 : 1 bis 4 : :1, vorzugsweise 3 : 1, verdichtet wird.

3. Verfahren nach Anspruch 1 oder 2, dadurch gekennzeichnet, daß das Gemenge mit einer Vorschubgeschwindigkeit des Strangpreßkolbens von etwa 0,02 bis 1,5 m/sek verdichtet wird.

4. Verfahren nach Anspruch 1 oder folgenden, dadurch gekennzeichnet, daß auf das Gemenge während des Preßhubes eine von der Strangpreßrichtung seitlich abweichende Bewegungskomponente aufgebracht wird.

5. Vorrichtung zur Durchführung des Verfahrens nach Anspruch 1 oder folgenden, bei der an den Füllraum (3) einer Kolbenstrangpresse ein mit einem hin- und herbeweglichen Schließschieber (2) abschließbarer Schacht eines Zuführbehälters (1) sowie in Strangpreßrichtung ein die Querschnittsform des Stranges bestimmender, starrer Formkanal (7) und dahinter ein beheizter Aushärtekanal (8, 9) mit ausweichfähigen Wandabschnitten angeschlossen sind, dadurch gekennzeichnet, daß der Schließschieber (2) vor jedem Preßhub des Strangpreßkolbens (4) mindestens zweimal, vorzugsweise dreimal, hin-und herbewegbar angetrieben ist und daß ein Langhubkolben (4) mit einem Hub von 400 bis 800 mm, vorzugsweise 600 mm, vorgesehen ist, der in einem überwiegenden, ersten Bereich der Preßstrecke eine konstante Vorschubgeschwindigkeit von 0,02 bis 1,5 m/sek aufweist.

6. Vorrichtung nach Anspruch 5, dadurch gekennzeichnet, daß die Vorschubgeschwindigkeit des Kolbens (4) im Endbereich des Preßhubes stufenweise veränderbar ist.

7. Vorrichtung nach Anspruch 5 oder 6, dadurch gekennzeichnet, daß die Preßfläche (17) des Kolbens (4) im Mittelbereich gegenüber dem peripheren Bereich zurückversetzt ausgebildet und zusätzlich gewellt profiliert ist.

8. Vorrichtung nach Anspruch 7, dadurch gekennzeichnet, daß die Preßfläche (17) des Kolbens (4) entlang des Umfanges gewellt ausgebildet ist und die einzelnen Wellen (18, 19) unter Querschnittsverminderung in Richtung zur Preßflächenmitte verlaufen.

9. Vorrichtung nach einem der Ansprüche 5 bis 8, dadurch gekennzeichnet, daß der Austrittsquerschnitt (11) des Formkanals (7) größer als dessen Eintrittsquerschnitt (10), aber kleiner als der mit geringem Spalt (15) davon distanzierte Eintrittsquerschnitt (12) eines ersten Abschnittes (8) des Aushärtekanals ist und daß der Aushärtekanal am Ende_{'} dieses ersten Abschnittes (8) einen bis auf das Fertigmaß (14) des Stranges erweiterten Austrittsquerschnitt (13) aufweist.

## Claims

1. A method of extruding a mixture of vegetable particles and binder, the mixture being delivered rhythmically from a feed reservoir (1) by way of a well closable by means of a gate valve (2) into a charging chamber (3) for a piston-type extrusion press and being extruded through a forming channel (7) defining the cross-sectional shape of the extrudate and through an adjoining, heated hardening channel (8, 9) provided with yielding wall portions, characterised in that the gate valve (2) is moved to and fro at least twice, preferably three times, before each extrusion stroke, and thereupon the mixture is compacted with felting over a distance of 400 to 800 mm, preferably 600 mm, while the rate of advance of the press piston 4 is constant over a major first portion of the extrusion path.

2. A method as claimed in claim 1, characterised in that the mixture is compacted in a ratio of approximately 2 : 1 to 4 : 1, preferably 3 : 1.

3. A method as claimed in 1 or 2, characterised in that the mixture is compacted while the rate of advance of the extrusion press piston is approximately 0.02 to 1.5 m/sec.

4. A method as claimed in claim 1 or subsequent claims, characterised in that a component of motion deviating laterally from the direction of extrusion is applied to the mixture during the extrusion stroke.

5. Apparatus for carrying out the method claimed in claim 1 or subsequent claims, in which the charging chamber (3) of a piston-type extrusion press is connected to a well closable by a reciprocable gate valve (2) and belonging to a feed reservoir (1) and is further connected in the direction of extrusion to a rigid forming channel (7) determining the cross-sectional shape of the extrudate and downstream thereof to a heated hardening channel (8, 9) with yielding wall portions, characterised in that the gate valve (2) is driven so as to be movable to and fro at least twice, preferably three times, before each extrusion stroke of the extrusion press piston (4), and a long-stroke piston (4) with a stroke of 400 to 800 mm, preferably 600 mm, is provided, which exhibits a constant rate of advance of 0.02 to 1.5 m/sec in a major first portion of the extrusion path.

6. Apparatus as claimed in claim 5, characterised in that the rate of advance of the piston (4) is variable stepwise in the end portion of the extrusion stroke.

7. Apparatus as claimed in claim 5 or 6, characterised in that the pressing surface (17) of the piston (4) is set back in its central portion relative to its peripheral portion and in addition bears undulations.

8. Apparatus as claimed in claim 7, characterised in that the pressing surface (17) of the piston (4) undulates around its periphery, and the individual undulations (18, 19) extend towards the centre of the pressing surface, their cross-sections diminishing as they approach this centre.

9. Apparatus as claimed in any of claims 5 to 8, characterised in that the outlet cross-section (11) of the forming channel (7) is greater than its inlet cross-section (10), but smaller than the inlet cross-section (12) of a first portion (8) of the hardening channel, the cross-section (12) being spaced relative to the cross-section (11) by means of a small gap (15), and the hardening channel has at the end of this first portion (8) an outlet cross-section (13) enlarged to the final size (14) of the extrudate.

## Revendications

1. Procédé pour extruder un mélange de particules végétales et d'un agent liant, que l'on transporte, par cycle, d'un récipient d'amenée (1) à une chambre de chargement (3), en passant par une cheminée qui peut être fermée au moyen d'un tiroir obturateur (2) et que l'on extrude dans un canal de mise en forme (7) déterminant la forme de la section droite du produit extrudé, ainsi que dans un canal de durcissement (8, 9) s'y raccordant, chauffé et muni de sections de paroi susceptibles de s'écarter, caractérisé en ce qu'il consiste à faire aller et venir le tiroir obturateur (2) au moins deux fois, de préférence trois fois, avant chaque course d'extrusion, et ensuite à comprimer, avec feutrage, le mélange sur un trajet de 400 à 800 mm, de préférence de 600 mm, à une vitesse d'avance constante du piston d'extrusion (4) sur une première zone prépondérante du trajet d'extrusion.

2. Procédé selon la revendication 1, caractérisé en ce qu'il consiste à comprimer le mélange dans le rapport de 2 : 1 à 4 : 1 et, de préférence, dans le rapport de 3 : 1.

3. Procédé selon la revendication 1 ou 2, caractérisé en ce qu'il consiste à comprimer le mélange à une vitesse d'avance du piston d'extrusion de 0,02 à 1,5 m à la seconde environ.

4. Procédé selon la revendication 1 ou les revendications suivantes, caractérisé en ce qu'il consiste à donner au mélange pendant la course d'extrusion une composante de mouvement s'écartant latéralement de la direction d'extrusion.

5. Dispositif pour exécuter le procédé suivant la revendication 1 ou les revendications suivantes, dans lequel à la chambre de chargement (3) d'une extrudeuse à piston sont raccordés une cheminée d'un récipient d'amenée (1), qui peut être fermée par un tiroir obturateur (2) allant et venant, ainsi qu'un canal de mise en forme (7) rigide, déterminant la forme de la section droite du produit extrudé et, derrière, un canal de durcissement (8, 9) chauffé, ayant des sections de parois susceptibles de s'écarter, caractérisé en ce que le tiroir obturateur (2) est entraîné en aller et retour au moins deux fois et, de préférence, trois fois avant chaque course d'extrusion du piston d'extrusion (4) et en ce qu'il est prévu un piston (4) à course longue, ayant une course de 400 à 800 mm et de préférence de 600 mm, qui présente une vitesse d'avance constante de 0,02 à 1, 5 m à la seconde dans une première zone prépondérante du trajet d'extrusion.

6. Dispositif suivant la revendication 5, caractérisé en ce que la vitesse d'avance du piston (4) dans la zone terminale de la course d'extrusion peut être modifiée par paliers.

7. Dispositif suivant la revendication 5 ou 6, caractérisé en ce que la surface de pression (17) du piston (4) est en retrait dans la zone centrale par rapport à la zone périphérique et est en outre profilée en étant ondulée.

8. Dispositif suivant la revendication 7, caractérisé en ce que la surface de pression (17) du piston (4) est ondulée le long du pourtour et les ondulations individuelles (18 et 19) s'étendent en diminuant de section droite en direction du milieu de la surface de pression.

9. Dispositif suivant l'une des revendications 5 à 8, caractérisé en ce que la section droite de sortie (11) du canal de mise en forme (7) est plus grande que sa section droite d'entrée (10), mais plus petite que la section droite d'entrée (12), dont elle est séparée par un petit intervalle (15), d'un premier tronçon (8) du canal de durcissement, et en ce que le canal de durcissement présente à l'extrémité de ce premier tronçon (8) une section droite de sortie (13) s'élargissant jusqu'à la dimension finale (14) du produit extrudé.
